# EUROPÄISCHE PATENTSCHRIFT

(11) **EP 0 269 881 B1**
(45) Veröffentlichungstag und Bekanntmachung des Hinweises auf die Patenterteilung: **08.06.1994**
(21) Anmeldenummer: 87116029.7
(22) Anmeldetag: 31.10.1987
(51) Int. Cl.: A47F 3/04, A47F 3/00

(54) **Ausstellungsvitrine**
Show case
Vitrine d'exposition

(30) Priorität: 03.12.1986 DE 3641354
(43) Veröffentlichungstag der Anmeldung: 08.06.1988
(73) Patentinhaber: Muhlack, Horst, D-24109 Kiel (DE)
(72) Erfinder: Muhlack, Horst, D-24109 Kiel (DE)
(74) Vertreter: Heldt, Gert, Dr. Dipl.-Ing.

(56) Entgegenhaltungen:
- DE-A- 2 909 811
- DE-B- 949 320
- FR-A- 1 248 001
- FR-A- 1 350 021
- FR-A- 2 141 511
- FR-A- 2 193 317
- US-A- 3 730 603
- US-A- 4 314 458

## Beschreibung

Die Erfindung betrifft eine Ausstellungsvitrine mit einem Grundkörper und einer diesen überspannenden Kuppel, die auf einer Auflageplatte aufliegt, die am oberen Ende einer im Grundkörper in lotrechter Richtung verschieblich gelagerten Hubstange angeordnet ist.

Eine solche Vorrichtung ist aus der FR-A-1 248 001 bekannt, die aus einem Grundkörper besteht, der als untere Halbkugel ausgebildet ist und aus einer überspannenden Kuppel, die als obere Halbkugel ausgebildet ist. Eine in lotrechter Richtung verschieblich angeordnete Hubstange weist an ihrem oberen Ende eine Auflageplatte auf. Die Auflageplatte trägt die überspannende Kuppel, die somit von der Hubstange in lotrechter Richtung verschoben werden kann.

Diese Vorrichtung weist eine überspannende Kuppel aus transparentem Material auf, die nur sehr schwer mit der Auflageplatte zu verbinden ist. Bereits ein geringes Verkanten der Kuppel kann zu einem Losreißen der Kuppel von ihrer Befestigung in der Auflageplatte führen. Um die Gefahr des Verkantens zu vermeiden wird bei dieser Entgegenhaltung deshalb in aufwendiger Weise konzentrisch um die Hubstange eine Hülse mit relativ großem Außendurchmesser als zusätzliche Führung angeordnet. Eine solche Konstruktion ist nicht nur aufwendig und teuer, sondern verringert auch durch ihren großen Durchmesser das Ausstellungsvolumen der Vitrine. Die Sicht von oben wird durch einen relativ großen, nicht transparenten Abschnitt der Kuppel beeinträchtigt. Wird das Spiel zwischen Hülse und ihrer Führung so klein gehalten, daß ein Verkanten der Kuppel ausgeschlossen werden kann, so kann dies zu einem Verklemmen beziehungsweise zu einem Verkanten der Hubstange führen.

Der Erfindung liegt daher die Aufgabe zugrunde, eine Ausstellungsvitrine der einleitend genannten Art derart zu verbessern, daß sie problemlos zu öffnen und zu schließen ist und eine Beschädigung der Verbindung von Kuppel und Auflageplatte vermieden wird.

Diese Aufgabe wird erfindungsgemäß dadurch gelöst, daß in lotrechter Richtung oberhalb der Auflageplatte eine Andruckplatte angeordnet ist und daß sich zwischen der Auflageplatte und der Andruckplatte ein in lotrechter Richtung oben angeordneter Bereich der Kuppel erstreckt.

Durch die Halterung der Kuppel zwischen Auflageplatte und Andruckplatte wird in vorteilhafter Weise ein Verkippen und damit Losreißen der Kuppel von ihrer Auflageplatte verhindert. Das Zusammenspiel von Auflageplatte und Andruckplatte macht es zugleich möglich, die Durchmesser der beiden Platten so gering zu halten, daß die Sicht in das Kuppelinnere nicht behindert wird.

Gemäß einer bevorzugten Ausführungsform der Erfindung ist im Bereich des Grundkörpers ein die Kuppel anhebender Motor angeordnet. Die Verwendung eines Antriebsmotors weist gegenüber einer manuellen Verstellung der Kuppel den Vorteil auf, daß sämtliche Bedienungsabläufe durch Betätigung entsprechender Bedienschalter ausgelöst werden können und ein die in der Ausstellungsvitrine enthaltenen Produkte verkaufender Bediener nicht durch die Durchführung komplizierter Tätigkeiten vom Beratungsgespräch mit dem interessierten Kunden abgehalten wird.

Gemäß einer anderen bevorzugten Ausführungsform der Erfindung ist im Bereich des Grundkörpers ein Kühlaggregat vorgesehen, das es erlaubt, in der Ausstellungsvitrine auch temperaturempfindliche Produkte, beispielsweise hochwertige Lebensmittel, zu präsentieren. Ergänzend zur Kühlung kann ein Umluftsystem installiert werden, das im Bereich des Kühlaggregates erzeugte Kaltluft gleichmäßig im Innenraum der Kuppel verteilt.

Gemäß einer anderen bevorzugten Ausführungsform der Erfindung ist im Innenraum der Kuppel eine Beleuchtung vorgesehen, von der in der Ausstellungsvitrine enthaltene Produkte angestrahlt werden. Diese Beleuchtung ermöglicht die Aufstellung der Vitrine auch an schlecht ausgeleuchteten Plätzen. Es ist gleichfalls möglich, die Vitrine beispielsweise auf Messen oder auf Ausstellungen im Freien zu betreiben und durch die eingebaute Beleuchtung trotzdem eine optimale Präsentation der Ausstellungsgegenstände zu erreichen.

Gemäß einer weiteren bevorzugten Ausführungsform der Erfindung weist die Kuppel im Bereich ihres dem Grundkörper zugewandten Randes eine Wölbung auf, die im Bereich des der Kuppel zugewandten Randes des Grundkörpers aufliegt. Dieser gewölbte Rand führt zum einen zu einer Abdichtung der Kuppel gegenüber dem Grundkörper, zum anderen wird die Kuppel durch die Ausbildung des Randes zentriert, so daß sich dem Betrachter der Ausstellungsvitrine stets eine elegante und formschöne Ausbildung der Kombination von Kuppel und Grundkörper bietet.

Gemäß einer weiteren bevorzugten Ausführungsform der Erfindung sind im Bereich einer Hohlsäule, in der eine die Kuppel gegenüber dem Grundkörper verstellende Hubstange geführt ist, Niedervoltschienen angeordnet, die eine Installation von Zwischenplattformen im Bereich der Kuppel ermöglichen und zur Halterung sowie zur Energieversorgung von die Kuppel erleuchtenden Strahlern vorgesehen sind. Der Innenraum dieser Kuppel kann durch die Zwischenplattformen in einfacher Weise in horizontaler Richtung in Zwischenbereiche unterteilt werden, die es ermöglichen, eine größere Anzahl von Produkten in der Ausstellungsvitrine zu präsentieren. Darüber hinaus ermöglichen diese Zwischenplattformen aber auch eine Strukturierung der in der Ausstellungsvitrine enthaltenen Produkte, so daß beispielsweise jeweils Produkte einer bestimmten Gattung auf jeweils einer der Zwischenplattformen ausgestellt werden. Im Bereich der Zwischenplattformen können Kaltlichtquellen angeordnet sein.

Andere besondere Ausführungsarten der Erfindung sind in der abhängigen Ansprüchen 2 bis 66 angegeben.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Fig. 1:: eine Seitenansicht einer Ausstellungsvitrine mit auf dem Grundkörper aufliegender Kuppel,
- Fig. 2:: eine Seitenansicht einer Ausstellungsvitrine mit gegenüber dem Grundkörper angehobener Kuppel,
- Fig. 3:: einen Längsschnitt durch eine Ausstellungsvitrine, in deren Grundkörper ein Kühlaggregat, ein Lüfter sowie die Kuppel bezüglich einer lotrecht ausgerichteten Drehachse rotatorisch antreibende Motoren angeordnet sind,
- Fig. 4:: eine teilweise Darstellung der Kuppel im Bereich ihrer Verbindung zur Hubstange,
- Fig. 5:: eine teilweise Darstellung eines Längsschnittes im Bereich des Überganges der Hubstange zu dem sie positionierenden Motor,
- Fig. 6:: eine teilweise Darstellung eines Längsschnittes im Bereich des Randes einer auf dem Grundkörper aufliegenden Kuppel,
- Fig. 7:: eine prinzipielle Darstellung eines Längsschnittes durch die Aufstellungsfläche einer Ausstellungsvitrine mit Lüftung und Filtervorrichtung,
- Fig. 8:: eine Skizze eines auf dem Rand des Grundkörpers aufliegenden Kuppelrandes mit im Bereich der Auflagefläche angeordneter Dichtung,
- Fig. 9:: einen Längsschnitt durch eine Zwischenplattform mit im Bereich der in lotrechter Richtung nach unten ausgerichteten Begrenzung angeordneter Beleuchtung,
- Fig. 10:: einen Querschnitt in horizontaler Richtung durch eine in einer Hohlsäule geführte Hubstange im Bereich einer Klemmschiene,
- Fig. 11:: eine teilweise Darstellung eines Längsschnittes einer auf dem Grundkörper aufliegenden Kuppel, mit einem im Bereich deren aufeinander aufliegenden Begrenzungsflächen angeordneten Schloß,
- Fig. 12:: eine teilweise Darstellung eines Längsschnittes durch eine Ausstellungsvitrine mit nach innen gewölbtem Rand der Kuppel,
- Fig. 13:: eine teilweise Darstellung eines Längsschnittes durch eine Ausstellungsvitrine mit einer mindestens bereichsweise doppelwandig ausgebildeten Kuppel,
- Fig. 14:: eine teilweise Darstellung eines Längsschnittes einer Ausstellungsvitrine, deren Kuppel auf einer nach außen ausgerichteten Begrenzungsfläche des Grundkörpers aufliegt,
- Fig. 15:: eine teilweise Darstellung eines Längsschnittes durch eine Ausstellungsvitrine mit einer Kuppel, deren dem Grundkörper zugewandter Wandbereich den Grundkörper im Bereich seines der Kuppel zugewandten Endes teilweise umschließt,
- Fig. 16:: eine teilweise Darstellung eines Längsschnittes durch eine Ausstellungsvitrine,
die sich im wesentlichen parallel zur Hohlsäule erstreckende Niedervoltschienen aufweist,
- Fig. 17:: einen Querschnitt gemäß Schnittlinie XVII-XVII in Figur 16,
- Fig. 18:: eine teilweise Darstellung eines Längsschnittes der Lagerung der Niedervoltschienen im Bereich ihrer in lotrechter Richtung unteren Enden bei einer Ausstellungsvitrine mit manuell abhebbar ausgebildeter Kuppel,
- Fig. 19:: eine Prinzipskizze einer über eine Federkupplung mit der Spindel verbundenen Hubstange,
- Fig. 20:: eine Prinzipskizze einer durch eine andere Federkupplung mit der Spindel verbundenen Hubstange,
- Fig 21:: einen Längsschnitt durch eine Ausstellungsvitrine, die im Bereich ihres Fußteils Schubladen und im Bereich ihres Kuppelinnenraumes eine Wanne aufweist,
- Fig. 22:: eine teilweise Darstellung eines Längsschnittes durch eine Ausstellungsvitrine, die einen unterhalb des Zwischenbleches angeordneten Bodenraum aufweist, in dem Isoliermaterial vorgesehen sind,
- Fig. 23:: eine teilweise Darstellung einer Ausstellungsvitrine im Bereich des Antriebsmotors mit zwischen dem Antriebsmotor und der Hubstange angeordneten Endlagenschalter,
- Fig. 24:: eine teilweise Darstellung eines Längsschnittes durch eine Ausstellungsvitrine mit zwei diametral angeordneten Handgriffen, in deren Bereich Schlösser angeordnet sind,
- Fig. 25:: eine teilweise Darstellung eines Längsschnittes durch Ausstellungsvitrine im Bereich eines die Kuppel übergreifenden Arretierungsbügels,
- Fig. 26:: eine teilweise Darstellung eines Längsschnittes durch eine teleskopierbare Federkupplung,
- Fig. 27:: eine teilweise Darstellung eines Längsschnittes durch eine Ausstellungsvitrine mit als tragendes Teil ausgebildeter und mit Kühlschlangen versehener Wanne,
- Fig. 28:: eine Draufsicht auf einen mit Bügeln im Bereich der Niedervoltschienen fixierten Strahler
**und**
- Fig. 29:: eine teilweise Darstellung eines Längsschnittes durch eine Ausstellungsvitrine im Bereich einer lösbar mit der Aufstellungsfläche verbundenen Hohlsäule.

Eine Ausstellungsvitrine besteht im wesentlichen aus einem Grundkörper (1) und einer in lotrechter Richtung oberhalb des Grundkörpers (1) angeordneten Kuppel (2). Der Grundkörper (1) besteht im wesentlichen aus einem Unterteil (3), das mit Seitenwandungen (4), die bezüglich einer Längsachse (5) im wesentlichen zylindrisch ausgebildet sind, einen Innenraum (6) umschließt. Der Innenraum (6) ist in lotrechter Richtung unten von einem Boden (7) und in lotrechter Richtung oben von einer Aufstellungsfläche (8) begrenzt. In lotrechter Richtung unterhalb des Bodens (7) ist ein Fußteil (9) angeordnet, das im wesentlichen als zylindrische Fußwandung (10) ausgebildet ist, die symmetrisch zur Längsachse (5) ausgerichtet ist. Das Fußteil (9) weist einen geringeren Außendurchmesser als das Unterteil (3) auf, es ist aber auch möglich, das Fußteil (9) und das Unterteil (3) mit annähernd gleichen Durchmessern auszubilden.

Die Aufstellungsfläche (8) ist im wesentlichen kreisförmig ausgebildet und rotationssymmetrisch bezüglich der Längsachse (5) angeordnet. Es ist aber auch möglich, die Aufstellungsfläche (8) und das Unterteil (3) andersartig zu gestalten und beispielsweise eine ovale oder eine kantige Ausbildung vorzusehen. Die Aufstellungsfläche (8) weist im Bereich ihrer bezüglich der Längsachse (5) äußeren Begrenzung einen Rand (11) auf, der aus einem in lotrechter Richtung oberhalb der Aufstellungsfläche angeordneten Oberrand (12) und einem bezüglich der Aufstellungsfläche (8) in lotrechter Richtung unten angeordneten Unterrand (13) ausgebildet ist. In lotrechter Richtung oberhalb der Aufstellungsfläche (8) ist eine Hohlsäule (14) angeordnet, die sich mit ihrer Längsachse im wesentlichen in Richtung der Längsachse (5) erstreckt und deren Längsachse im Bereich der Längsachse (5) angeordnet ist. Die Hohlsäule (14) weist einen Säuleninnenraum (15) auf, in dem eine Hubstange (16) geführt ist, die sich im wesentlichen in lotrechter Richtung erstreckt. Im Bereich ihres in lotrechter Richtung oberen Endes (17) ist die Hubstange (16) mit einer Auflageplatte (18) verbunden, die sich im wesentlichen in horizontaler Richtung erstreckt. In lotrechter Richtung oberhalb der Auflageplatte (18) ist eine Andruckplatte (19) vorgesehen, die sich im wesentlichen parallel zur Auflageplatte (18) erstreckt. Zwischen der Auflageplatte (18) und der Andruckplatte (19) ist die Kuppel (2) gehaltert.

Zwischen der Auflageplatte (18) und der Kuppel (2) erstreckt sich ein Zwischenraum (97), in dessen Bereich ein Füllstoff (98) angeordnet ist. Der Füllstoff (98) ist als sich an die Oberflächenkontur der Kuppel (2) anschmiegender aushärtender Mehrkomponentenstoff ausgebildet. Die Kuppel (2) liegt im gesamten Bereich ihrer der Auflageplatte (18) zugewandt angeordneten Ausdehnung auf dem Füllstoff (98) auf und wird von diesem getragen. In lotrechter Richtung unterhalb der Auflageplatte (18) ist eine Konterplatte (99) angeordnet, die eine die Hohlsäule (4) aufnehmender Ausnehmung (100) aufweist. Die Konterplatte (99) ist im wesentlichen symmetrisch zur Längsachse (5) angeordnet und weist im Bereich der Längsachse (5) einen sich im wesentlichen in lotrechter Richtung erstreckenden Hubstangendurchlaß (101) auf. Im Bereich der in lotrechter Richtung unteren Begrenzung der Konterplatte (99) sind Niedervoltschienen (102) mit ihren in lotrechter Richtung nach oben ausgerichteten Enden gehaltert. Die Niedervoltschienen (102) sind als Energiezuleitungen für den Kuppelinnenraum (69) erleuchtende Strahler (70) ausgebildet. Darüber hinaus sind die Strahler (70) im Bereich der Niedervoltschienen (102) gehaltert.

Die Hubstange (16) ist im Bereich ihres in lotrechter Richtung unteren Endes (20) mit einem Hubmotor (21) verbunden, der als Wechselstrommotor ausgebildet ist. Es ist aber auch möglich, einen Gleichstromantrieb vorzusehen. Der Hubmotor (21) weist im Bereich seines Innenraumes eine Spindel (22) auf, die sich im wesentlichen in lotrechter Richtung erstreckt. Die Spindel (22) ist drehbar im Bereich des unteren Endes (20) der Hubstange (16) in dieser gelagert. Der Hubmotor kann auch in einer die Kuppel (2) anhebende Zahnstange eingreifen. Im Bereich seines in lotrechter Richtung oberen Endes (23) ist der Hubmotor (21) mit einer ihn tragenden Motorhalterung (24) verbunden. Die Motorhalterung (24) ist im wesentlichen als Becher ausgebildet, dessen Grundfläche im Bereich der Auflageplatte (18) angeordnet ist und eine Becherwandung (26) aufweist, die im wesentlichen zylindrisch ausgebildet ist und sich im wesentlichen in lotrechter Richtung erstreckt. Im Bereich des in lotrechter Richtung unteren Endes (27) der Becherwandung (26) sind Klemmschrauben (28) angeordnet, die sich mit ihren Längsachsen im wesentlichen in horizontaler Richtung erstrecken. Die Klemmschraube (28) weist ein Außengewinde auf, das in das Innengewinde einer im Bereich des unteren Endes (27) vorgesehenen Bohrung (29) eingreift. In einem dem Hubmotor (21) abgewandten Bereich ihrer Ausdehnung weist die Klemmschraube (28) einen Schraubenkopf (30) auf, der als Sechskantkopf ausgebildet ist. Zwischen der Becherwandung (26) und dem Schraubenkopf (30) ist eine Unterlegscheibe (31) angeordnet. Im Bereich der Klemmschraube (28) ist darüber hinaus zwischen dem Hubmotor (21) und der Becherwandung (26) ein Distanzstück (32) vorgesehen.

Es ist auch möglich, die Hubstange (16) im Bereich eines in den Innenraum (6) hineinragenden Antriebsendes (33) mit einem Gewinde zu versehen, in das ein Antriebsritzel (34) des Hubmotors (21) eingreift.

Es ist darüber hinaus auch möglich, den Hubmotor (21) im Bereich einer Halterungswandung (103) zu befestigen, die sich ausgehend von der Aufstellungsfläche (8) im wesentlichen in lotrechter Richtung nach unten erstreckt. Im Bereich der Verbindung der Spindel (22) mit der Hubstange (16) ist eine Federkupplung (112) angeordnet, die als Spiralfeder ausgebildet ist. Die Spiralfeder ist die Kuppel (2) von sie verformenden Kräften entlastend zwischen der Spindel (22) und der Hubstange (16) angeordnet. Es ist aber auch möglich, die Federkupplung (112) so anzuordnen, daß diese die Spindel (22) und die Hubstange (16) im Bereich deren einander zugewandter Enden mindestens bereichsweise umschließt. Im Bereich des der Spindel (22) zugewandten Endes (20) der Hubstange (16) ist ein den Hubmotor (21) steuernder Endlagenschalter (111) angeordnet. Es ist aber auch möglich, den Endlagenschalter (111) im Bereich des in lotrechter Richtung unten angeordneten Endes der Spindel (22) vorzusehen. Es ist des weiteren möglich, die Federkupplung (112) teleskopartig auszubilden und die Spiralfeder in einem Innenraum der ineinander geführten Spindel (22) und der Hubstange (16) anzuordnen. Darüber hinaus ist es möglich, den Endlagenschalter (111) als die Motorstromstärke auswertenden elektronischen Schalter auszubilden.

Die Aufstellungsfläche (8) besteht im wesentlichen aus einem Zwischenblech (35), das mit der Motorhalterung (24) verbunden ist, einer das Zwischenblech in lotrechter Richtung oben abdeckenden Deckplatte (36) und einem in lotrechter Richtung unterhalb des Zwischenbleches (35) angeordneten Tragboden (37). Es ist aber auch möglich, die Aufstellungsfläche (8) als einheitliches Teil auszubilden.

Die Hubstange (16) weist im Bereich ihres in lotrechter Richtung oberen Endes eine Ausnehmung (38) auf, in deren Bereich die Hubstange (16) von einem Führungsbecher (39) umschlossen ist, der mit der Auflageplatte (18) verbunden und etwa symmetrisch zur Längsachse (5) angeordnet ist. In einem Bereich in lotrechter Richtung unterhalb des Führungsbechers (39) ist die Hubstange (16) in einem Lager (40) geführt. Das Lager (40) ist als Gleitlager ausgebildet, es ist aber auch möglich, als Lager (40) ein Kugellager vorzusehen.

Im Bereich ihres in lotrechter Richtung oberen Endes weist die Hubstange (16) eine sich im wesentlichen in lotrechter Richtung erstreckende Bohrung (41) auf, die mit einem Innengewinde versehen ist und die einen mit einem Außengewinde versehenen Bolzen (42) aufnimmt. Der Bolzen (42) erstreckt sich durch Bohrungen (45,43,44) hindurch, die im Bereich der Auflageplatte (18), der Andruckplatte (19) sowie der Kuppel (2) angeordnet sind. Im Bereich der Andruckplatte (19) ist der Bolzen (42) mit einem Kopf (46) versehen, der mit seiner der Andruckplatte (19) zugewandten Begrenzung auf der ihm zugewandten Begrenzung der Andruckplatte (19) aufliegt. Die Andruckplatte (19) ist im wesentlichen kalottenförmig ausgebildet und wird durch den Bolzen (42) gegenüber der Hubstange (16) und damit auch gegenüber der Kuppel (2) verspannt. Die Hubstange (16) weist in einer im wesentlichen horizontal verlaufenden Schnittebene eine Querschnittfläche (47) auf, für die eine asymmetrische Ausbildung vorgesehen ist. Die Querschnittfläche (47) wird von einem Rand (48) begrenzt, der in einem Bereich seiner Ausdehnung einen gerundeten Verlauf und in einem anderen Bereich seiner Ausdehnung einen im wesentlichen linearen Verlauf aufweist. Zwischen einer der Hubstange (16) zugewandten inneren Begrenzung (49) der Hohlsäule (14) und der Hubstange (16) ist ein Abstand (50) vorgesehen, der eine reibungsfreie Bewegung der Hubstange (16) innerhalb der Hohlsäule (14) erlaubt.

Die Hohlsäule (14) umschließt im Bereich der Aufstellungsfläche (8) einen Halterungsstutzen (51), der sich im wesentlichen in lotrechter Richtung erstreckt. Der Halterungsstutzen (51) ist fest mit dem Zwischenblech (35) verbunden und liegt mit einer äußeren Begrenzung (52) an der inneren Begrenzung (49) der Hohlsäule (14) an. Das Zwischenblech (35) ist mit dem Tragboden (37) über Verbindungsbolzen (53) verschraubt. Es ist aber auch möglich, eine andere Verbindung, beispielsweise eine Verklebung vorzusehen.

Die Verbindung der Hohlsäule (14) mit dem Tragboden (37) kann auch derart ausgebildet sein, daß die Hohlsäule (14) mit einer Auflageplatte (121) verschweißt ist, die mit einem in lotrechter Richtung unter ihr angeordneten Sockel (122) verschraubt ist, der seinerseits lösbar mit dem Tragboden (37) verbunden ist.

Im Bereich der Hohlsäule (14) sind Klemmschienen (54) vorgesehen. Die Klemmschienen (54) sind im wesentlichen als sternförmige Halterung angeordnet, deren Innenwandung (55) in acht linearen Teilwandungen (56) unterteilt ist, die in Form eines symmetrischen Achteckts angeordnet sind und mindestens bereichsweise die Hohlsäule (14) ausbilden. Die Teilwandungen (56) sind im Bereich von Übergängen (57) fest miteinander verbunden. Im Bereich der Übergänge (57) sind Querstege (58) angeordnet, die im wesentlichen lotrecht und radial bezüglich der Längsachse (5) ausgerichtet sind. Im Bereich ihrer den Übergängen (57) abgewandten Enden (59) sind die Übergangsstege (58) jeweils mit Halterungsstegen (60) verbunden, die im wesentlichen parallel zu den Teilwandungen (56) ausgerichtet sind. Von jeweils einer Teilwandung (56), zwei Querstegen (58) und zwei Halterungsstegen (60) wird jeweils ein Aufnahmeraum (61) eingeschlossen, der einen bezüglich der Längsachse (5) radial nach außen ausgerichteten Durchlaß (62) aufweist. Im Aufnahmeraum (61) ist ein Halterungselement (63) angerodnet, das über einen sich durch den Durchlaß (62) hindurcherstreckenden Hals (64) mit einem Tragarm (65) verbunden ist. Der Tragarm (65) erstreckt sich ausgehend vom Hals (64) in radialer Richtung nach außen. In lotrechter Richtung oberhalb des Tragarmes (65) ist eine Zwischenplattform (66) angeordnet, die im Bereich ihres äußereren Endes mit einem Rand (67) verbunden ist, der sich ausgehend von der Zwischenplattform (66) in lotrechter Richtung nach unten erstreckt. In lotrechter Richtung unerhalb der Zwischenplattform (66) sind als Kaltlichtquellen ausgebildete Beleuchtungskörper (68) angeordnet. Es ist auch möglich, im Bereich des von der Kuppel (2) umschlossenen Aufnahmeraumes (69) weitere Beleuchtungskörper (68) vorzusehen, die beispielsweise als Strahler (70) ausgebildet sind, die beispielsweise Licht in Richtung eines im Bereich der Kuppel (2) angeordneten Spiegels (71) emittieren. Es ist darüber hinaus möglich, weitere Strahler (70) zur direkten Anstrahlung einzelner im Aufnahmeraum (61) enthaltener Produkte (72) vorzusehen.

Es ist auch möglich, die Zwischenplattform (66) über Halterungen (104) im Bereich der Niedervoltschienen (102) zu haltern. Die Halterungen (104) sind als in Längsrichtung der Niedervoltschienen (102) verschieblich ausgebildete Schraubhalterungen (105) ausgebildet, die die Niedervoltschienen (102) klemmend beaufschlagen. Die Anordnung der Halterungen (104) im Bereich der Zwischenplattform (66) ermöglicht es, die Zwischenplattform (66) entlang der Hohlsäule (14) ohne Verwendung von Tragarmen (65) und Klemmschienen (54) beliebig zu positionieren.

Im Bereich des Innenraums (6) ist ein Kühlaggregat (73) angeordnet, das über Leitungen (74) mit Bohrungen (75) verbunden ist, die sich im wesentlichen in lotrechter Richtung im Bereich der Aufstellungsfläche (8) erstrecken. Es ist auch möglich, die Bohrungen (75) als Düsen auszubilden. Das Kühlaggregat (73) ist mit einem Wärmetauscher (76) verbunden und im Bereich der Leitungen (74) ist ein Lüfter (77) vorgesehen. Sowohl der Wärmetauscher (76) als auch der Lüfter (77) werden von Elektromotoren (78) angetrieben, die als Wechselstrommotoren ausgebildet sind. Es ist aber auch möglich, die Elektromotoren (78) als Gleichstrommotoren auszubilden, die mit einer im Bereich des Innenraums (6) angeordneten Batterie (79) verbunden sind. Kühlluft kann auch im Bereich der Hohlsäule (14) in den Kuppelinnenraum (69) eingeleitet werden.

Im Bereich des Unterteils (3) kann eine die Temperatur des Kuppelinnenraumes (69) anzeigende Temperaturanzeigevorrichtung angeordnet sein.

Im Bereich der Aufstellungsfläche (8) sind des weiteren Entlüftungsbohrungen (80) vorgesehen, die mit einem Filter (81) verbunden sind. Die elektrischen Antriebe und die Beleuchtung werden von einem Bedienpult (82) aus angesteuert. Im Bereich des Bedienpultes (82) sind im wesentlichen Ein/Ausschalter (83) sowie ein Schlüsselschalter (84) vorgesehen. Das Bedienpult (82) ist im Bereich der Seitenwandungen (4) angeordnet, es ist aber auch möglich, das Bedienpult (82) im Bereich des Randes (11) vorzusehen.

In einem Bereich in lotrechter Richtung unterhalb der Aufstellungsfläche (8) ist ein mit dieser verbundenes Antriebsrad (85) angeordnet, in dessen Bereich ein Rotationsmotor (86) vorgesehen ist, der über das Antriebsrad (85) die Aufstellungsfläche (8) bezüglich der Längsachse (5) dreht. In lotrechter Richtung unterhalb der Abdeckung (36) sind auf dem Tragboden (37) abrollende Rollen (120) angeordnet.

Im Bereich des Fußteils (9) sind Rollen (87) vorgesehen, die drehbar in Rollenhalterungen (88) gelagert sind. Die Rollenhalterungen (88) sind fest mit dem Fußteil (9) verbunden.

Im Bereich ihrer dem Rand (11) zugewandten Begrenzung weist die Kuppel (2) einen Kuppelrand (89) auf, der bezüglich der Längsachse (5) nach außen gebogen ist und im Bereich seines Endes (90) im wesentlichen linear und sowohl schräg zur Horizontalen als auch schräg zur Lotrechten verläuft. Der Kuppelrand (89) liegt mit seinem linearen Bereich (91) auf eine Auflagefläche (92) auf, die sich im wesentlichen parallel zum linearen Bereich (91) erstreckt und den Oberrand (12) begrenzt. Es ist gleichfalls möglich, den Kuppelrand (89) bezüglich des Aufnahmeraumes (61) nach innen umzubiegen oder im Anschluß an den linearen Bereich (91) einen Außenrand (93) vorzusehen, der sich ausgehend vom linearen Bereich (91) in Richtung auf die äußere Begrenzung des Randes (11) erstreckt und mindestens bereichsweise an diesem anliegt.

Im Bereich des Kuppelrandes (89) kann im Rand (11) ein Schloß (94) vorgesehen werden, das die Kuppel (2) mit dem Rand (11) lösbar verbindet und als eine zusätzliche Sicherung der Kuppel (2) vorgesehen ist, die bereits durch den Hubmotor (21) in Form eines Motorverschlusses gegenüber dem Grundkörper (1) fixiert ist.

Bei einer manuell gegenüber dem Grundkörper (1) anhebbaren Kuppel (2) können im Bereich des Kuppelrandes (89) Handgriffe (110) angeordnet sein. Die Handgriffe (110) sind diametral bezüglich der Längsachse (5) angeordnet. Im Bereich der Handgriffe (110) sind die Kuppel (2) lösbar mit dem Grundkörper (1) verbindende Schlösser (94) vorgesehen.

Darüber hinaus können im Bereich des Kuppelrandes (89) im wesentlichen etwa s-förmig ausgebildete Arretierungselemente (123) angeordnet sein, die von jeweils einem Schloß (94) durchdrungen sind.

Der Grundkörper (1) ist in einem wesentlichen Bereich seiner Ausdehnung aus formverleimten Sperrholz ausgebildet, das im Bereich seiner Außenflächen eine Einbrennlackierung aufweist. Es ist aber auch möglich, andere Beschichtungen vorzusehen, beispielsweise eine Beschichtung mit Polyuretanlack. Es ist des weiteren möglich, den Grundkörper (1) aus anderen Materialien, beispielsweise Aluminium oder Stahlblech zu fertigen oder unterschiedliche Materialien miteinander zu kombinieren.

Die Zwischenplattformen (66) und die Hohlsäule (14) sind aus Aluminium gefertigt, es ist aber auch möglich, andere Materialien, beispielsweise Kunststoff oder Stahlblech zu verwenden.

In lotrechter Richtung unterhalb des Tragbodens (37) ist ein Bodenraum (107) angeordnet. Innerhalb des Bodenraumes (107) ist eine den Kuppelinnenraum (69) gegenüber einer die Ausstellungsvitrine umschließenden Umgebung dämmende Isolierung (108) angeordnet. In lotrechter Richtung oberhalb des Tragbodens (37) ist eine Wanne (109) angeordnet, die im Bereich ihrer der Hohlsäule (14) zugewandten Ausdehnung einen Innenrand (113) aufweist, der sich mindestens bereichsweise im wesentlichen parallel zur Hohlsäule (14) erstreckt und diese mindestens bereichsweise im wesentlichen radial umschließt. Der Innenrand (113) weist im Bereich seiner in lotrechter Richtung oberen Begrenzung (114) eine ihn bedeckende Abdeckung (115) auf. In der Wanne (109) kann den Kuppelinnenraum (69) kühlendes Eis angeordnet sein, es ist aber auch möglich, in der Wanne (109) auszustellende Produkte (72) anzuordnen. Es ist auch möglich, die Wanne (109) als tragendes Teil auszubilden und auf einem dem Innenrand (113) abgewandt angeordneten Außenrand (124) eine die Kuppel (2) abstützende und zentrierende Abschrägung anzuordnen. Innerhalb einer Wandung (125) der Wanne (109) sind Kühlschlangen (106) angeordnet, die mit dem Kühlaggregat (73) verbunden sind. Im Bereich des die Wanne (109) in lotrechter Richtung nach unten begrenzenden Bereiches der Wandung (125) ist ein Ablauf (126) angeordnet, der eine Ablauföffnung (127) aufweist, die einem ablaufende Flüssigkeiten aufnehmenden Auffangbecher (128) zugewandt angeordnet ist.

Im Bereich des Unterteils (3) sind den Zugang zum Innenraum (6) verschließende Türen (116) angeordnet. Darüber hinaus sind im Bereich des Unterteils (3) Schubladen (117) vorgesehen.

Im Bereich des Randes (11) sind die Ausstellungsvitrine mit Dekor (119) verbindende Aufhängevorrichtungen (118) angeordnet. Eine Aufhängevorrichtung (118) ist als in lotrechter Richtung nach oben offenes U-Profil ausgebildet Es ist aber möglich, die Aufhängevorrichtung (118) beispielsweise als Lasche oder als Druckknopf auszubilden, oder eine Verklebung des Dekors (119) mit dem Rand (11) vorzusehen.

Mittels der Rollen (87) wird die Ausstellungsvitrine in den Bereich hres vorgesehenen Aufstellungsortes gefahren. Nach einem Anheben der Kuppel (2) können bei Bedarf Zwischenplattformen (66) eingebaut werden und diese Zwischenplattformen (66) sowie die Aufstellungsfläche (8) mit zu präsentierenden Produkten bestückt werden. Mit Hilfe der Beleuchtungskörper (68) und der Strahler (70) ist es möglich, die ausgestellten Produkte optimal anzuleuchten. Bei der Präsentation von schnellverderblichen Produkten, beispielsweise Lebensmitteln, wird mit Hilfe des Kühlaggregates (73) für die Qualität der Produkte (72) erhaltende Temperaturen im Kuppelinnenraum (69) gesorgt.

Mit Hilfe des Bedienpultes (82) ist es in einfacher Weise möglich, die Kuppel (2) gegenüber dem Grundkörper (1) beliebig oft anzuheben und wieder abzusenken. Der Hubmotor (21) wirkt dabei als Motorverschluß und verhindert ein Abheben der Kuppel (2) vom Grundkörper (1) durch Unbefugte.

Bei einer abgesenkten Positionierung der Kuppel (2) ist der Endlagenschalter (111) durch die ihn druckbeaufschlagende Spindel (22) beziehungsweise durch die Hubstange (16) die Energiezufuhr zum Hubmotor (21) unterbrechend geöffnet. Über einen im Bereich des Bedienpultes (82) angeordneten Ein/Ausschalter (83) wird der Endlagenschalter (111) zur Inbetriebnahme des Hubmotors (21) überbrückt. Der Hubmotor (21) nimmt daraufhin seinen Betrieb auf und bewegt die Spindel (22) in Richtung auf die Hubstange (16). Der Endlagenschalter (111) wird dabei geschlossen und ermöglicht einen Betrieb des Hubmotors (21) bis zu einem manuellen Halt mit Hilfe einer im Bereich des Bedienpultes (82) ausgeführten Bedienfunktion oder einem automatischen Halt einen den Hub begrenzenden weiteren Endlagenschalters (111). Bei einem elektronisch ausgebildeten Endlagenschalter (111) wird von diesem der den Hubmotor (21) speisende Motorstrom überwacht. Nach einem Aufliegen der Kuppel (2) auf dem Rand (11) steigt der Motorstrom durch den erheblich größeren zu überwindenden Widerstand deutlich an und kann durch eine entsprechende Meßvorrichtung in einfacher Weise analysiert werden. Im Falle des starken Anstiegs des Motorstromes schaltet der elektronische Schalter die weitere Stromzufuhr zum Hubmotor (21) und verhindert dadurch die Entfaltung von die Kuppel (2) deformierenden Kräften.

Nach einer Aufnahme des Betriebs des Hubmotors (21) wird zunächst die Federkupplung (112) entspannt und anschließend die Hubstange (16) von der Spindel (22) angehoben. Bei einem sich anschließenden erneuerten Absenken der Kuppel (2) wird die Kuppel (2) zunächst in Richtung auf den Rand (11) transportiert, auf dem sie im Bereich ihres Kuppelrandes (89) aufliegt. Aufgrund von Fertigungs- und Montagetoleranzen stellt der Antriebsmotor nach Erreichen dieser Positionierung der Kuppel (2) seinen Betrieb in der Regel aber noch nicht ein sondern bewegt die Spindel (22) zunächst weiter in eine der Kuppel (2) abgewandte Richtung. Die Federkupplung (112) wird dabei gespannt und verhindert die Übertragung von die Kuppel (2) beschädigenden Kräften auf die Andruckplatte (19). Nach einem Öffnen des Endlagenschalters (112) wird die Energiezufuhr zum Hubmotor (21) unterbrochen und die Bewegung der Spindel (22) beendet.

Während des Betriebes der Ausstellungsvitrine ist es in einfacher Weise möglich, den Kuppelinnenraum (69) durch zusätzliches Einfügen von Zwischenplattformen (66) oder durch deren Entfernung den aktuellen Anforderungn entsprechend neu aufzuteilen. Dies kann zum Beispiel dann erforderlich sein, wenn die Ausstellungsvitrine während einer Messe dazu benutzt wird, in der Ausstellungsvitrine enthaltene Produkte (72) unmittelbar an interessierte Kunden zu verkaufen. Durch Herausnahme von Zwischenplattformen kann so im Verlaufe des Verkaufes der Produkte stets dafür gesorgt werden, daß die zu präsentierenden Produkte harmonisch im Innenraum der Kuppel 62) verteilt sind.

Bei einer gekühlten Ausführungsform der Ausstellungsvitrine erzeugt das Kühlaggregat (73) Kühlluft, die durch die Leitungen (74) und die Bohrungen (75) in den Kuppelinnenraum (69) eingeleitet wird. Durch Entlüftungsbohrungen (80) entweicht die Luft anschließend aus dem Kuppelinnenraum (69) und wird über einen Filter (81) wieder in den Innenraum (6) geleitet.

Nach einem Einschalten des Rotationsmotors (86) treibt dieser die Aufstellungsfläche (8) an, die sich infolgedessen um die Längsachse (5) dreht. Durch die Drehung der Aufstellungsfläche (8) werden sämtliche im Kuppelinnenraum (69) enthaltenen Produkte (72) an einem vor der Ausstellungsvitrine stehenden Betrachter vorbeigeführt. Es ist insbesondere auch möglich, unterschiedliche Drehgeschwindigkeiten für die Aufstellungsfläche (8) vorzusehen und somit die Drehgeschwindigkeit an die Eigenart der ausgestellten Produkte (72) anzupassen.

Bei einer Ausführungsform der Strahler (70) mit Haltebügeln (129), die durch Konterschrauben (130) im Bereich der Niedervoltschienen (102) gehaltert sind, ist eine einfache Höhenverstellung der Strahler (70) innerhalb des Kuppelinnenraumes (69) möglich. Die Konterschrauben (130) werden dazu gelockert und nach einem anschließenden Verschieben der Strahler (70) im Bereich der neu für sie vorgesehenen Positionen wieder fest angezogen. Der Strahler (70) ist dadurch in seiner neuen Positionierung fixiert.

Der Hubmotor (21) kann auch im Bereich der Hohlsäule (14) angeordnet sein. Die Energieversorgung des Hubmotors (21) kann über ein Wechsel- oder Drehstromnetz erfolgen. Es ist aber auch möglich, den Hubmotor (21) als Niedervoltmotor auszubilden. Die Bedienung der elektrischen Funktionen der Ausstellungsvitrine erfolgt über das Bedienpult (82). Es ist aber auch möglich, mindestens einige der Bedienfunktionen im Bereich eines Senders vorzunehmen, der die Bedienfunktionen in Steuersignale umwandelt und diese zu einem Empfänger überträgt, der im Bereich der Ausstellungsvitrine angeordnet ist und die im Bereich der Ausstellungsvitrine vorgesehenen Schaltelemente ansteuert.

## Patentansprüche

1. Ausstellungsvitrine mit einem Grundkörper (1) und einer diesen überspannenden Kuppel (2), die auf einer Auflageplatte (18) aufliegt, die am oberen Ende einer im Grundkörper (1) in lotrechter Richtung verschieblich gelagerten Hubstange (16) angeordnet ist, dadurch gekennzeichnet, daß in lotrechter Richtung Oberhalb der Auflageplatte (18) eine Andruckplatte (19) angeordnet ist und daß sich zwischen der Auflageplatte (18) und der Andruckplatte (19) ein in lotrechter Richtung oben angeordneter Bereich der Kuppel (2) erstreckt.

2. Ausstellungsvitrine nach Anspruch 1, dadurch gekennzeichnet, daß im Bereich eines von der Kuppel (2) umschlossenen Kuppelinnenraumes (69) die die Kuppel (2) positionierende Hubstange (16) angeordnet ist, die sich im wesentlichen in lotrechter Richtung erstreckt.

3. Ausstellungsvitrine nach Anspruch 1 oder 2, dadurch gekennzeichnet, daß die Hubstange (16) mindestens teilweise von einer Hohlsäule (14) unschlossen ist, die sich im Bereich des Kuppelinnenraumes (69) erstreckt und mit ihrer Längsachse im wesentlichen im Bereich einer Längsachse (5) der Hubstange (16) angeordnet ist.

4. Ausstellungsvitrine nach e.d. Ansprüche 1 bis 3, dadurch gekennzeichnet, daß im Bereich der Hohlsäule (14) mindestens eine Zwischenplattform (66) angeordnet ist, die sich im wesentlichen in einer horizontalen Ebene erstreckt.

5. Ausstellungsvitrine nach e.d. Ansprüche 1 bis 4, dadurch gekennzeichnet, daß die Auflageplatte (18) sich im wesentlichen in horizontaler Richtung erstreckt.

6. Ausstellungsvitrine nach e.d. Ansprüche 1 bis 5, dadurch gekennzeichnet, daß sich zwischen der Auflageplatte (18) und der Kuppel (2) ein Zwischenraum (97) erstreckt, in dem ein Füllstoff (98) angeordnet ist.

7. Ausstellungsvitrine nach Anspruch 6, dadurch gekennzeichnet, daß der Füllstoff (98) als aushärtender Mehrkomponentenstoff ausgebildet ist.

8. Ausstellungsvitrine nach e.d. Ansprüche 1 bis 7, dadurch gekennzeichnet, daß die Andruckplatte (19) im wesentlichen kalottenförmig gewölbt ist und einen der Kuppel (2) zugewandten Hohlraum begrenzt.

9. Ausstellungsvitrine nach e.d. Ansprüche 1 bis 9, dadurch gekennzeichnet, daß die Auflageplatte (18) im Bereich ihrer in lotrechter Richtung nach unten ausgerichteten Begrenzung mit einem Führungsbecher (39) verbunden ist, der eine in lotrechter Richtung nach unten ausgerichtete Öffnung aufweist und die Hubstange (16) im Bereich einer Ausnehmung (38) umschließt, die im Bereich des in lotrechter Richtung oben angeordneten Endes (17) der Hubstange (16) vorgesehen ist.

10. Ausstellungsvitrine nach e.d. Ansprüche 1 bis 9, dadurch gekennzeichnet, daß die Auflageplatte (18) im Bereich ihrer in lotrechter Richtung nach unten ausgerichteten Begrenzung auf einer Konterplatte (99) aufliegt, die eine die Hohlsäule (14) aufnehmende Ausnehmung (100) und einen Hubstangendurchlaß (101) aufweist.

11. Austellungsvitrine nach e.d. Ansprüche 1 bis 10, dadurch gekennzeichnet, daß sich in Richtung der Längsachse (5) mindestens zwei Niedervoltschienen (102) erstrecken, die im Bereich ihrer in lotrechter Richtung oberen Enden im Bereich der Konterplatte (99) gelagert sind, und im Bereich mindestens einer Niedervoltschiene (102) mindestens ein den Kuppelinnenraum (69) erleuchtender Strahler (70) angeordnet ist.

12. Ausstellungsvitrine nach e.d. Ansprüche 1 bis 11, dadurch gekennzeichnet, daß im Bereich des oberen Endes (17) der Hubstange (16) eine Bohrung (41) angeordnet ist, die sich im wesentlichen in lotrechter Richtung erstreckt und ein Innengewinde aufweist, in dem ein mit einem Außengewinde versehener Bolzen (42) geführt ist, der einen Kopf (46) aufweist, der in lotrechter Richtung oben die Andruckplatte (19) gegenüber der Hubstange (16) verspannend auf der Andruckplatte (19) aufliegt und sich durch Bohrungen (43,44,45) erstreckt, die in der Andruckplatte (19), der Kuppel (2) sowie der Auflageplatte (18) vorgesehen sind.

13. Ausstellungsvitrine nach e.d. Ansprüche 1 bis 12, dadurch gekennzeichnet, daß im Bereich des oberen Endes (17) der Hubstange (16) ein die Hubstange (16) in horizontaler Richtung fixierendes und in lotrechter Richtung führendes Lager (40) angeordnet ist, das eine Verbindung zur Hohlsäule (14) aufweist.

14. Ausstellungsvitrine nach e.d. Ansprüche 1 bis 14, dadurch gekennzeichnet, daß die Hubstange (16) im Bereich eines den Grundkörper (1) in lotrechter Richtung nach oben begrenzenden Zwischenbleches (35), das sich im wesentlichen in horizontaler Richtung erstreckt und in lotrechter Richtung unten mit einem Tragboden (37) verbunden ist, geführt ist.

15. Ausstellungsvitrine nach Anspruch 14, dadurch gekennzeichnet, daß das Zwischenblech (35) über mindestens einen Verbindungsbolzen (53), der sich im wesentlichen in lotrechter Richtung erstreckt, mit dem Tragboden (37) verbunden ist.

16. Ausstellungsvitrine nach Anspruch 14 oder 15, dadurch gekennzeichnet, daß das Zwischenblech (35) mit einer einen Hubmotor (21) tragenden Motorhalterung (24) verbunden ist.

17. Ausstellungsvitrine nach Anspruch 16, dadurch gekennzeichnet, daß die Motorhalterung (24) im wesentlichen als mindestens eine Halterungswandung (103) ausgebildet ist, die sich ausgehend von einer im Bereich des Zwischenblechs (35) angeordneten Grundfläche (25) etwa in lotrechter Richtung nach unten erstreckt.

18. Ausstellungsvitrine nach Anspruch 16 oder 17, dadurch gekennzeichnet, daß der Hubmotor (21) als Spindelmotor ausgebildet ist, der eine Spindel (22) aufweist, die sich im Bereich eines in lotrechter Richtung unteren Endes (20) der Hubstange (16) mit dieser verbunden ist.

19. Ausstellungsvitrine nach Anspruch 16 oder 17, dadurch gekennzeichnet, dar der Hubmotor (21) ein Antriebsritzel (34) aufweist, das sich mit seiner Längsachse im wesentlichen in horizontaler Richtung erstreckt und mit einem als Zahnstange ausgebildeten Antriebsende (33) der Hubstange (16) kämmt, das im Bereich des Innenraums (6) angeordnet ist.

20. Ausstellungsvitrine nach e.d. Ansprüche 3 bis 19, dadurch gekennzeichnet, daß die Hohlsäule (14) im Bereich ihres in lotrechter Richtung unten angeordneten Endes mit einer Auflageplatte (121) verbunden ist, die mit einem Sockel (122) verschraubt ist, der lösbar im Bereich des Tragbodens (37) angeordnet ist.

21. Ausstellungsvitrine nach e.d. Ansprüche 3 bis 20, dadurch gekennzeichnet, daß im Bereich der Hohlsäule (14) eine Zwischenplattform (66) angeordnet ist, die sich im wesentlichen in horizontaler Richtung erstreckt.

22. Ausstellungsvitrine nach Anspruch 21, dadurch gekennzeichnet, daß die Zwischenplattform (66) mindestens eine sie im Bereich mindestens eine Niedervoltschiene (102) fixierende Halterung (104) aufweist.

23. Ausstellungsvitrine nach Anspruch 22, dadurch gekennzeichnet, daß die Halterung (104) als mindestens eine Niedervoltschiene (102) klemmend beaufschlagende Schraubhalterung (105) ausgebildet ist.

24. Ausstellungsvitrine nach e.d. Ansprüche 1 bis 23, dadurch gekennzeichnet, daß der Grundkörper (1) im wesentlichen aus einer sich in horizontaler Richtung erstreckenden Aufstellungsfläche (8) und einem in lotrechter Richtung unterhalb der Aufstellungsfläche (8) angeordneten Unterteil (3), das mit Seitenwandungen (4) einen Innenraum (6) umschließt, ausgebildet ist.

25. Ausstellungsvitrine nach Anspruch 24, dadurch gekennzeichnet, daß das Unterteil (3) im wesentlichen zylindrisch ausgebildet ist und sich etwa symmetrisch zur Längsachse (5) erstreckt.

26. Ausstellungsvitrine nach Anspruch 24 oder 25, dadurch gekennzeichnet, daß die Aufstellungsfläche (8) im wesentlichen kreisförmig ausgebildet ist.

27. Ausstellungsvitrine nach Anspruch 24 oder 26, dadurch gekennzeichnet, daß im Innenraum (6) ein Kühlluft erzeugendes Kühlaggregat (73) angeordnet ist.

28. Ausstellungsvitrine nach Anspruch 27, dadurch gekennzeichnet, daß das Kühlaggregat (73) mit mindestens einer Kühlschlage (106) verbunden ist, die im Bereich des Zwischenblechs (35) angeordnet ist.

29. Ausstellungsvitrine nach Anspruch 28, dadurch gekennzeichnet, daß die Kühlschlange (106) in einem Bodenraum (107) angeordnet ist, der sich in lotrechter Richtung unterhalb des Zwischenblechs (35) erstreckt.

30. Ausstellungsvitrine nach e.d. Ansprüche 14 bis 29, dadurch gekennzeichnet, daß in lotrechter Richtung oberhalb des Tragbodens (37) eine Wanne (109) angeordnet ist, die in einer horizontalen Schnittebene eine die Hohlsäule (14) im wesentlichen zentrisch umschließende ringförmige Querschnittfläche aufweist.

31. Ausstellungsvitrine nach Anspruch 30, dadurch gekennzeichnet, daß die Wanne (109) als Deckplatte (36) ein tragendes Teil bildet.

32. Ausstellungsvitrine nach Anspruch 30 oder 31, dadurch gekennzeichnet, daß im Bereich der Wanne (109) mindestens eine Kühlschlange (106) angeordnet ist.

33. Ausstellungsvitrine nach e.d. Ansprüche 30 bis 32, dadurch gekennzeichnet, daß im Bereich der Wanne (109) eine sie gegenüber dem Tragboden (37) isolierende Isolierung (108) angeordnet ist.

34. Ausstellungsvitrine nach e.d. Ansprüche 30 bis 33, dadurch gekennzeichnet, daß im Bereich der Wanne (109) ein Flüssigkeit in Richtung eines Auffangbehälters (128) ableitender Ablauf angeordnet ist.

35. Ausstellungsvitrine nach e.d. Ansprüche 27 bis 34, dadurch gekennzeichnet, daß das Kühlaggregat (73) mit Kühlluft durch die Hohlsäule (14) in den Kuppelinnenraum (69) leitenden Leitungen (74) verbunden ist.

36. Ausstellungsvitrine nach e.d. Ansprüche 24 bis 35, dadurch gekennzeichnet, daß im Bereich der Aufstellungsfläche (8) Abluft aus dem Kuppelinnenraum (69) ableitenden Entlüftungsbohrungen (75) vorgesehen sind.

37. Ausstellungsvitrine nach e.d. Ansprüche 1 bis 36, dadurch gekennzeichnet, daß im Bereich des Grundkörpers (1) ein die elektrische Vorrichtungen ansteuerndes Bedienpult (82) angeordnet ist.

38. Ausstellungsvitrine nach Anspruch 37, dadurch gekennzeichnet, daß im Bereich des Bedienpultes (82) mindestens ein Schlüsselschalter (84) angeordnet ist.

39. Ausstellungsvitrine nach e.d. Ansprüche 14 bis 38, dadurch gekennzeichnet, daß das Zwischenblech (35), die Deckplatte (36) und der Tragboden (37) zu der sich im wesentlichen in horizontaler Richtung erstreckenden Ausstellungsfläche (8) zusammengefügt sind, die von einem Rand (11) umschlossen ist, der sich im Bereich eines Oberrandes (12) in lotrechter Richtung oberhalb der Aufstellungsfläche (8) und in Bereich eines Unterrandes (13) in lotrechter Richtung unterhalb der Aufstellungsfläche (8) erstreckt.

40. Ausstellungsvitrine nach e.d. Ansprüche 3 bis 39, dadurch gekennzeichnet, daß die Kuppel (2), die Hohlsäule (14) sowie der Grundkörper (1) lösbar miteinander verbunden sind.

41. Ausstellungsvitrine nach Anspruch 39 oder 40, dadurch gekennzeichnet, daß der Oberrand (12) im Bereich seiner in lotrechter Richtung oberen Begrenzung eine die Kuppel (2) tragende Auflagefläche (92) aufweist, die sowohl schräg zur Horizontalen als auch schräg zur Lotrechten ausgerichtet ist.

42. Ausstellungsvitrine nach Anspruch 41, dadurch gekennzeichnet, daß die Auflagefläche (92) im Bereich ihres in lotrechter Richtung oberen Endes weiter von der Längsachse (5) entfernt ist als im Bereich ihres in lotrechter Richtung unteren Endes.

43. Ausstellungsvitrine nach Anspruch 41, dadurch gekennzeichnet, daß die Auflagefläche (92) im Bereich ihres in lotrechter Richtung unteren Endes weiter von der Längsachse (5) entfernt ist als im Bereich ihres in lotrechter Richtung oberen Endes.

44. Ausstellungsvitrine nach e.d. Ansprüche 41 bis 43, dadurch gekennzeichnet, daß die Kuppel (2) im Bereich ihres äußeren Endes (90) auf der Auflagefläche (92) aufliegt und daß ein Kuppelrand (89) der Kuppel (2) mindestens in einem Bereich seiner Ausdehnung etwa linear ausgebildet ist.

45. Ausstellungsvitrine nach e.d. Ansprüche 2 bis 44, dadurch gekennzeichnet, daß ein Kuppelrand (89) mindestens in einem Bereich seiner Ausdehnung bezüglich des Kuppelinnenraumes (69) nach innen gebogen ist.

46. Ausstellungsvitrine nach e.d. Ansprüche 2 bis 44, dadurch gekennzeichnet, daß ein Kuppelrand (89) der Kuppel (2) mindestens in einem Bereich seiner Ausdehnung bezüglich des Kuppelinnenraums (69) nach außen gebogen ist.

47. Ausstellungsvitrine nach Anspruch 46, dadurch gekennzeichnet, daß der Kuppelrand (89) einen Außenrand (93) aufweist, der sich ausgehend von dem auf der Auflagefläche (92) aufliegenden linearen Bereich (91) etwa stetig dem Rand (11) nähert und sich mindestens in einem Bereich seiner Ausdehnung an diesen anschmiegt.

48. Ausstellungsvitrine nach e.d. Ansprüche 41 bis 47, dadurch gekennzeichnet, daß im Bereich der Auflagefläche (92) mindestens eine den Kuppelinnenraum (69) gegenüber einer die Ausstellungsvitrine umschließenden Umgebung (95) abdichtende Dichtung (96) angeordnet ist.

49. Ausstellungsvitrine nach e.d. Ansprüche 46 bis 48, dadurch gekennzeichnet, daß im Bereich des Kuppelrandes (89) mindestens ein Handgriff (110) angeordnet ist.

50. Ausstellungsvitrine nach e.d. Ansprüche 24 bis 49, dadurch gekennzeichnet, daß im Bereich des Innenraumes (6) mindestens ein die Positionierung der Hubstange (16) steuernder Endlagenschalter (111) angeordnet ist.

51. Ausstellungsvitrine nach Anspruch 50, dadurch gekennzeichnet, daß der Endlagenschalter (111) in einem Bereich angeordnet ist, der sich zwischen dem Hubmotor (21) und der Hubstange (16) erstreckt.

52. Ausstellungsvitrine nach Anspruch 50 oder 51, dadurch gekennzeichnet, daß der Endlagenschalter (111) als die Stromstärke einer Speisung des Hubmotors (21) auswertender elektronischer Schalter ausgebildet ist.

53. Ausstellungsvitrine nach e.d. Ansprüche 18 bis 52, dadurch gekennzeichnet, daß im Bereich des der Hubstange (16) zugewandt angeordneten Endes der Spindel (22) eine Federkupplung (112) angeordnet ist.

54. Ausstellungsvitrine nach Anspruch 53, dadurch gekennzeichnet, daß die Federkupplung (112) als zwischen der Spindel (22) und der Hubstange (16) angeordnete Spiralfeder ausgebildet ist.

55. Ausstellungsvitrine nach e.d. Ansprüche 24 bis 54 dadurch gekennzeichnet, daß im Bereich des Innenraums (6) ein die Aufstellungsfläche (8) in einer horizontalen Ebene drehender Rotationsmotor (86) angeordnet ist.

56. Ausstellungsvitrine nach e.d. Ansprüche 13 bis 55, dadurch gekennzeichnet, daß die Hubstange (16) in einer im wesentlichen horizontal verlaufenden Schnittebene einen asymmetrischen Querschnitt aufweist, der als Führung innerhalb des Lagers (40) ausgebildet ist.

57. Ausstellungsvitrine nach e.d. Ansprüche 1 bis 56, dadurch gekennzeichnet, daß der Grundkörper (1) im Bereich seiner einer Umgebung (95) zugewandten Außenflächen mindestens bereichsweise mit einer Schutzschicht bedeckt ist.

58. Ausstellungsvitrine nach e.d. Ansprüche 1 bis 57, dadurch gekennzeichnet, daß die Kuppel (2) mindestens bereichsweise aus Acrylglas ausgebildet ist.

59. Ausstellungsvitrine nach e.d. Ansprüche 49 bis 58, dadurch gekennzeichnet, daß im Bereich mindestens eines Handgriffes (110) ein den Außenrand (93) lösbar mit der Kuppel (2) verbindendes Schloß (94) angeordnet ist.

60. Ausstellungsvitrine nach e.d. Ansprüche 30 bis 59, dadurch gekennzeichnet, daß im Bereich eines der Hohlsäule (14) zugewandten Innenrandes (113) der Wanne (109) eine in lotrechter Richtung nach oben ausgerichtete Begrenzung (114) des Innenrandes (113) mindestens bereichsweise umschließende Abdeckung (115) angeordnet ist.

61. Ausstellungsvitrine nach e.d. Ansprüche 24 bis 60, dadurch gekennzeichnet, daß im Bereich des Unterteils (3) mindestens eine den Innenraum (6) mit der Umgebung verbindende Tür (116) angeordnet ist.

62. Ausstellungsvitrine nach e.d. Ansprüche 24 bis 61, dadurch gekennzeichnet, daß im Bereich des Unterteils (3) mindestens eine Schublade (117) angeordnet ist.

63. Ausstellungsvitrine nach e.d. Ansprüche 39 bis 62, dadurch gekennzeichnet, daß im Bereich des Randes (11) mindestens eine Aufhängevorrichtung (118) für Dekor (119) angeordnet ist.

64. Ausstellungsvitrine nach e.d. Ansprüche 16 bis 63, dadurch gekennzeichnet, daß der Hubmotor (21) im Bereich der Hohlsäule (14) angeordnet ist.

65. Ausstellungsvitrine nach e.d. Ansprüche 16 bis 64, dadurch gekennzeichnet, daß der Hubmotor (21) als Niedervoltmotor ausgebildet ist.

66. Ausstellungsvitrine nach Anspruch 37 bis 65, dadurch gekennzeichnet, daß das Bedienpult (82) im Bereich eines Steuersignale zu einem im Bereich des Unterteils (3) angeordneten Empfänger übertragenden Senders angeordnet ist.

## Claims

1. A display case having a base member (1) and a dome (2) which spans the base member and which rests on a supporting plate (18) which is arranged at the upper end of a lifting rod (16) which is mounted displaceably in the vertical direction in the base member (1), characterised in that arranged in the vertical direction above the supporting plate (18) is a pressure plate (19) and that extending between the supporting plate (18) and the pressure plate (19) is a region of the dome (2) which is disposed upwardly in the vertical direction.

2. A display case according to Claim 1, characterised in that arranged in the region of an internal space (69) of the dome which is enclosed by the dome (2) is the lifting rod (16) which positions the dome (2) and which extends substantially in the vertical direction.

3. A display case according to Claim 1 or Claim 2, characterised in that the lifting rod (16) is enclosed at least partly by a hollow supporting column (14) which extends in the region of the internal space (69) of the dome and which is arranged with its longitudinal axis substantially in the region of a longitudinal axis (5) of the lifting rod (16).

4. A display case according to one of Claims 1 to 3, characterised in that arranged in the region of the hollow supporting column (14) is at least one intermediate platform (66) which extends substantially in a horizontal plane.

5. A display case according to one of Claims 1 to 4, characterised in that the supporting plate (18) extends substantially in a horizontal direction.

6. A display case according to one of Claims 1 to 5, characterised in that extending between the supporting plate (18) and the dome (2) is an intermediate space (97) in which a filling material (98) is arranged.

7. A display case according to Claim 6, characterised in that the filler material (98) is in the form of a multi-component material which hardens.

8. A display case according to one of Claims 1 to 7, characterised in that the pressure plate (19) is curved in a substantially cup-shaped manner and delimits a cavity which faces the dome (2).

9. A display case according to one of Claims 1 to 9, characterised in that the supporting plate (18) is joined in the region of its end which is downwardly oriented in the vertical direction to a guide beaker (39) which has an opening which is downwardly oriented in the vertical direction and which encloses the lifting rod (16) in the region of a recess (38), which recess is provided in the region of the end (17), arranged upwardly in the vertical direction, of the lifting rod (16).

10. A display case according to one of Claims 1 to 9, characterised in that the supporting plate (18) in the region of its end which is downwardly oriented in the vertical direction rests on a counter-plate (99) which has a recess (100) to receive the hollow supporting column (14) and a through-hole (101) for the lifting rod.

11. A display case according to one of Claims 1 to 10, characterised in that extending in the direction of the longitudinal axis (5) are at least two low voltage rails (102) which are mounted in the region of their vertically upper ends in the region of the counter-plate (99), and arranged in the region of at least one low voltage rail (102) is at least one emitter (70) which illuminates the internal space (69) of the dome.

12. A display case according to one of Claims 1 to 11, characterised in that arranged in the region of the upper end (17) of the lifting rod (16) is a bore (41) which extends substantially in the vertical direction and which has an internal thread in which a pin (42) provided with an external thread is guided which has a head (46), which, in the vertically upward extent, places the pressure plate (19) against the lifting rod (16) in bracing manner on the pressure plate (19) and which extends through bores (43, 44, 45) which are provided in the pressure plate (19), the dome (2) and also the supporting plate (18).

13. A display case according to one of Claims 1 to 12, characterised in that arranged in the region of the upper end (17) of the lifting rod (16) is a bearing (40) which fixes the lifting rod (16) in the horizontal direction and which guides it in the vertical direction, the bearing having a connection to the hollow supporting column (14).

14. A display case according to one of Claims 1 to 14, characterised in that the lifting rod (16) is guided in the region of an intermediate plate (35) which upwardly delimits the base member (1) in the vertical direction and which extends substantially horizontally and is connected to a carrying floor (37) at the bottom in the vertical direction.

15. A display case according to Claim 14, characterised in that the intermediate plate (35) is joined to the carrying floor (37) by way of at least one connecting pin (53) which extends substantially in the vertical direction.

16. A display case according to Claim 14 or Claim 15, characterised in that the intermediate plate (35) is connected to a motor support means (24) which carries a lifting motor (21).

17. A display case according to Claim 16, characterised in that the motor support means (24) is substantially in the form of at least one supporting wall (103) which extends downwardly substantially in the vertical direction from a base surface which is arranged in the region of the intermediate plate (35).

18. A display case according to Claim 16 or Claim 17, characterised in that the lifting motor (21) is in the form of a spindle motor which has a spindle (22) which is connected to the lifting rod (16) in the region of a lower end (20) of that lifting rod (16) in the vertical direction.

19. A display case according to Claim 16 or Claim 17, characterised in that the lifting motor (21) has a drive pinion (34) which extends with its longitudinal axis substantially in the horizontal direction and which meshes with a drive end (33), in the form of a toothed rack, of the lifting rod (16), the drive end being arranged in the region of the internal space (6).

20. A display case according to one of Claims 3 to 19, characterised in that the hollow supporting column (14) is connected in the region of its vertically downwardly arranged end to a supporting plate (121) which is screwed to a base (122) detachably arranged in the region of the carrying floor (37).

21. A display case according to one of Claims 3 to 20, characterised in that arranged in the region of the hollow supporting column (14) is an intermediate platform (66) which extends substantially in the horizontal direction.

22. A display case according to Claim 21, characterised in that the intermediate platform (66) has at least one holding means (104) which fixes it in the region of at least one low voltage rail (102).

23. A display case according to Claim 22, characterised in that the holding means (104) is in the form of a screw holding means (105) which acts in clamping manner on at least one low voltage rail (102).

24. A display case according to one of Claims 1 to 23, characterised in that the base member (1) is formed basically from a set-down surface (8) which extends in the horizontal direction and from a bottom part (3) which is arranged in the vertical direction under the set-down surface (8), the bottom part enclosing an internal space (6) with side walls (4).

25. A display case according to Claim 24, characterised in that the bottom part (3) is designed substantially cylindrically and extends substantially symmetrically to the longitudinal axis (5).

26. A display case according to Claim 24 or Claim 25, characterised in that the set-down surface (8) is substantially circular.

27. A display case according to Claim 24 or Claim 26, characterised in that arranged in the internal space (6) is a cooling aggregate (73) producing cooling air.

28. A display case according to Claim 27, characterised in that the cooling aggregate (73) is connected to at least one cooling coil (106) which is arranged in the region of the intermediate plate (35).

29. A display case according to Claim 28, characterised in that the cooling coil (106) is arranged in a bottom space (107) which extends in the vertical direction below the intermediate plate (35).

30. A display case according to one of Claims 14 to 29, characterised in that arranged in the vertical direction above the carrying floor (37) is a tank (109), which, in a horizontal sectional plane, has an annular cross-sectional surface which substantially centrally encloses the hollow supporting column (14).

31. A display case according to Claim 30, characterised in that the tank (109) in the form of a cover plate (36) forms a carrying part.

32. A display case according to Claim 30 or Claim 31, characterised in that arranged in the region of the tank (109) is at least one cooling coil (106).

33. A display case according to one of Claims 30 to 32, characterised in that arranged in the region of the tank (109) is an insulation (108) which insulates it from the carrying floor (37).

34. A display case according to one of Claims 30 to 33, characterised in that arranged in the region of the tank (109) is an outlet which carries off liquid to a collecting container (128).

35. A display case according to one of Claims 27 to 34, characterised in that the cooling aggregate (73) with cooling air is connected to lines which lead through the hollow supporting column (14) into the internal space (69) of the dome.

36. A display case according to one of Claims 24 to 35, characterised in that provided in the region of the set-down surface (8) are ventilation bores (75) which carry off exhaust air from the internal space (69) of the dome.

37. A display case according to one of Claims 1 to 36, characterised in that arranged in the region of the base member (1) is a control panel (82) which controls the electrical devices.

38. A display case according to Claim 37, characterised in that arranged in the region of the control panel (82) is at least one key switch (84).

39. A display case according to one of Claims 14 to 38, characterised in that the intermediate plate (35), the cover plate (36) and the carrying floor (37) are joined to the set-down surface (8) which extends substantially in the horizontal direction, the set-down surface being enclosed by an edge (11) which extends in the region of an upper edge (12) in the vertical direction above the set-down surface (8) and in the region of a lower edge (13) in the vertical direction under the set-down surface (8).

40. A display case according to one of Claims 3 to 39, characterised in that the dome (2), the hollow supporting column (14) and also the base member (1) are detachably connected together.

41. A display case according to Claim 39 or Claim 40, characterised in that the upper edge (12) in the region of its upper end in the vertical direction has a supporting surface (92) which carries the dome (2) and which is oriented inclinedly to the horizontal plane and also inclinedly to the vertical plane.

42. A display case according to Claim 41, characterised in that the contact surface (92), in the region of its vertically upper end, is further away from the longitudinal axis (5) than in the region of its vertically lower end.

43. A display case according to Claim 41, characterised in that the contact surface (92) in the region of its vertically lower end is further away from the longitudinal axis (5) than in the region of its vertically upper end.

44. A display case according to one of Claims 41 to 43, characterised in that the dome (2) in the region of its outer end (90) rests on the contact surface (92) and that an edge (89) of the dome (2) is substantially linear at least in one region of its extent.

45. A display case according to one of Claims 2 to 44, characterised in that one edge (89) of the dome is inwardly curved in a region of its extent in relation to the internal space (69) of the dome.

46. A display case according to one of Claims 2 to 44, characterised in that one edge (89) of the dome (2) is outwardly curved, at least in one region of its extent in relation to the internal space (69) of the dome.

47. A display case according to Claim 46, characterised in that the edge (89) of the dome has an outer edge (93) which nears the edge (11) in an approximately constant manner, starting from the linear region (91) placed on the contact face (92), and which edge (89) conforms in terms of its extent in at least one region to the edge (11).

48. A display case according to one of Claims 41 to 47, characterised in that arranged in the region of the contact face (92) is at least one sealing means (96) which seals the internal space (69) of the dome from a surrounding area (95) enclosing the display case.

49. A display case according to one of Claims 46 to 48, characterised in that arranged in the region of the edge (89) of the dome is at least one handle (110).

50. A display case according to one of Claims 24 to 49, characterised in that arranged in the region of the internal space (6) is at least one end position switch (111) which controls the positioning of the lifting rod (16).

51. A display case according to Claim 50, characterised in that the end position switch (111) is arranged in a region which extends between the lifting motor (21) and the lifting rod (16).

52. A display case according to Claim 50 or Claim 51, characterised in that the end position switch (111) is in the form of an electronic switch which evaluates the current of a supply to the lifting motor (21).

53. A display case according to one of Claims 18 to 52, characterised in that arranged in the region of the end of the spindle (22) facing the lifting rod (16) is a resilient coupling (112).

54. A display case according to Claim 53, characterised in that the resilient coupling (112) is in the form of a coil spring which is arranged between the spindle (22) and the lifting rod (16).

55. A display case according to one of Claims 24 to 54, characterised in that arranged in the region of the internal space (6) is a rotary motor (86) which rotates the set-down surface (8) in a horizontal plane.

56. A display case according to one of Claims 13 to 55, characterised in that the lifting rod (16) has an asymmetrical cross-section in a sectional plane extending substantially horizontally, the cross-section being in the form of a guide inside the bearing (40).

57. A display case according to one of Claims 1 to 56, characterised in that the base member (1) in the region of its outer faces facing the surroundings (95) is covered at least regionally with a protective layer.

58. A display case according to one of Claims 1 to 57, characterised in that at least areas of the dome (2) are made of acrylic glass.

59. A display case according to one of Claims 49 to 58, characterised in that arranged in the region at least of a handle (110) is a lock (94) which detachably connects the outer edge (93) to the dome (2).

60. A display case according to one of Claims 30 to 59, characterised in that arranged in the region of an inner edge (113), facing the hollow supporting column (14), of the tank (109) is a cover (115) which at least regionally encloses an end (114), oriented upwardly in the vertical direction, of the inner edge (113).

61. A display case according to one of Claims 24 to 60, characterised in that arranged in the region of the bottom part (3) is at least one door (116) which connects the internal space (6) to the surroundings.

62. A display case according to one of Claims 24 to 61, characterised in that arranged in the region of the bottom part (3) is at least one drawer (117).

63. A display case according to one of Claims 39 to 62, characterised in that a hanging device (118) for a decoration (119) is arranged in the region of the edge (11).

64. A display case according to one of Claims 16 to 63, characterised in that the motor (21) is arranged in the region of the hollow supporting column (14).

65. A display case according to one of Claims 16 to 64, characterised in that the lifting motor (21) is in the form of a low voltage motor.

66. A display case according to Claims 37 to 65, characterised in that the control panel (82) is arranged in the region of an emitter which transmits control signals to a receiver arranged in the region of the bottom part (3).

## Revendications

1. Vitrine d'exposition avec un corps de base (1) et une coupole (2) surmontant celui-ci, qui repose sur une plaque d'appui (18), qui est disposée à l'extrémité supérieure d'une barre de levage (16) supportée de manière coulissante dans le sens vertical dans le corps de base (1), caractérisée en ce qu'une plaque de pression (19) est disposée dans le sens vertical au-dessus de la plaque d'appui (18) et en ce qu'un secteur de la coupole (2) disposé vers le haut dans le sens vertical s'étend entre la plaque d'appui (18) et la plaque de pression (19).

2. Vitrine d'exposition selon la revendication 1, caractérisée en ce que la tige de levage (16) positionnant la coupole (2), qui s'étend sensiblement dans le sens vertical, est disposée dans le secteur d'un espace intérieur (69) de la coupole entouré par la coupole (2).

3. Vitrine d'exposition selon la revendication 1 ou 2, caractérisée en ce que la tige de levage (16) est entourée au moins partiellement par une colonne creuse (14), qui s'étend dans le secteur de l'espace intérieur (69) de la coupole et dont l'axe longitudinal est disposé sensiblement dans le secteur d'un axe longitudinal (5) de la tige de levage (16).

4. Vitrine d'exposition selon l'une ou l'ensemble des revendications 1 à 3, caractérisée en ce qu'au moins une plate-forme intermédiaire (66) s'étendant sensiblement dans un plan horizontal est disposée dans le secteur de la colonne creuse (14).

5. Vitrine d'exposition selon l'une ou l'ensemble des revendications 1 à 4, caractérisée en ce que la plaque d'appui (18) s'étend sensiblement dans le sens horizontal.

6. Vitrine d'exposition selon l'une ou l'ensemble des revendications 1 à 5, caractérisée en ce qu'un espace intermédiaire (97), dans lequel une matière de remplissage (98) est disposée, s'étend entre la plaque d'appui (18) et la coupole (2).

7. Vitrine d'exposition selon la revendication 6, caractérisée en ce que la matière de remplissage (98) se compose d'une matière à plusieurs composants durcissable.

8. Vitrine d'exposition selon l'une ou l'ensemble des revendications 1 à 7, caractérisée en ce que la plaque de pression (19) est bombée sensiblement en forme de calotte et délimitée par un espace creux orienté vers la coupole (2).

9. Vitrine d'exposition selon l'une ou l'ensemble des revendications 1 à 9, caractérisée en ce que la plaque d'appui (18) est reliée dans le secteur de sa limite orientée vers le bas dans le sens vertical à un godet de guidage (39), qui présente une ouverture orientée vers le bas dans le sens vertical et entoure la tige de levage (16) dans le secteur d'un évidement (38) qui est prévu dans le secteur de l'extrémité (17) de la tige de levage (16) disposée en haut dans le sens vertical.

10. Vitrine d'exposition selon l'une ou l'ensemble des revendications 1 à 9, caractérisée en ce que la plaque d'appui (18) repose dans le secteur de sa limite orientée vers le bas dans le sens vertical sur une contre-plaque (99), qui présente un évidement (100) recevant la colonne creuse (14) et un passage (101) pour la tige de levage.

11. Vitrine d'exposition selon l'une ou l'ensemble des revendications 1 à 10, caractérisée en ce qu'au moins deux rails à basse tension (102) s'étendent dans le sens de l'axe longitudinal (5), lesquels sont supportés dans le secteur de leurs extrémités supérieures dans le sens vertical dans le secteur de la contre-plaque (99), et au moins un projecteur (70) éclairant l'espace intérieur (69) de la coupole est disposé dans le secteur d'au moins un rail à basse tension (102).

12. Vitrine d'exposition selon l'une ou l'ensemble des revendications 1 à 11, caractérisée en ce qu'un trou (41) est disposé dans le secteur de l'extrémité supérieure (17) de la tige de levage (16), lequel s'étend sensiblement dans le sens vertical et présente un filet intérieur, dans lequel est guidé un boulon (42) pourvu d'un filet extérieur qui présente une tête (46), qui repose en haut dans le sens vertical sur la plaque de levage (19) en serrant la plaque de levage (19) par rapport à la tige de levage (16), et s'étend à travers des trous (43, 44, 45) prévus dans la plaque de levage (19), la coupole (2) ainsi que la plaque d'appui (18).

13. Vitrine d'exposition selon l'une ou l'ensemble des revendications 1 à 12, caractérisée en ce qu'un palier (40) présentant un raccord avec la colonne creuse (14) est disposé dans le secteur de l'extrémité supérieure (17) de la tige de levage (16) et fixe la tige de levage (16) dans le sens horizontal.

14. Vitrine d'exposition selon l'une ou l'ensemble des revendications 1 à 14, caractérisée en ce que la tige de levage (16) est guidée dans le secteur d'une tôle intercalaire (35) délimitant le corps de base (1) vers le haut dans le sens vertical, qui s'étend sensiblement dans le sens horizontal et qui est reliée vers le bas dans le sens vertical avec un fond portant (37).

15. Vitrine d'exposition selon la revendication 14, caractérisée en ce que la tôle intercalaire (35) est reliée au fond portant (37) par au moins un boulon de raccordement (53) qui s'étend sensiblement dans le sens vertical.

16. Vitrine d'exposition selon la revendication 14 ou 15, caractérisée en ce que la tôle intercalaire (35) est reliée à une fixation de moteur (24) portant un moteur de levage (21).

17. Vitrine d'exposition selon la revendication 16, caractérisée en ce que la fixation de moteur (24) est conçue pour l'essentiel comme au moins une paroi de fixation (103), qui s'étend approximativement vers le bas dans le sens vertical à partir d'une surface de base (25) disposée dans le secteur de la tôle intercalaire (35).

18. Vitrine d'exposition selon la revendication 16 ou 17, caractérisée en ce que le moteur de levage (21) est conçu comme un moteur à broche, qui présente une broche (22) reliée à la tige de levage (16) dans le secteur d'une extrémité inférieure (20) dans le sens vertical de celle-ci.

19. Vitrine d'exposition selon la revendication 16 ou 17, caractérisée en ce que le moteur de levage (21) présente un pignon d'entraînement (34), qui s'étend par son axe longitudinal sensiblement dans le sens horizontal et engrène avec une extrémité d'entraînement (33) de la tige de levage (16) conformée comme une crémaillère, qui est disposée dans le secteur de l'espace intérieur (6).

20. Vitrine d'exposition selon l'une ou l'ensemble des revendications 3 à 19, caractérisée en ce que la colonne creuse (14) est reliée dans le secteur de son extrémité disposée vers le bas dans le sens vertical à une plaque d'appui (121), qui est vissée à un socle (122) disposé de manière amovible dans le secteur du fond portant (37).

21. Vitrine d'exposition selon l'une ou l'ensemble des revendications 3 à 20, caractérisée en ce qu'une plate-forme intermédiaire (66), qui s'étend sensiblement dans le sens horizontal, est disposée dans le secteur de la colonne creuse (14).

22. Vitrine d'exposition selon la revendication 21, caractérisée en ce que la plate-forme intermédiaire (66) présente au moins une fixation (104) qui se fixe dans le secteur d'au moins un rail à basse tension (102).

23. Vitrine d'exposition selon la revendication 22, caractérisée en ce que la fixation (104) est conçue comme une fixation par vis (105) exerçant un serrage sur au moins un rail à basse tension (102).

24. Vitrine d'exposition selon l'une ou l'ensemble des revendications 1 à 23, caractérisée en ce que le corps de base (1) est formé pour l'essentiel d'une surface d'exposition (8) s'étendant dans le sens horizontal et d'une partie inférieure (3) disposée dans le sens vertical en-dessous de la surface d'exposition (8), qui entoure par des parois latérales (4) un espace intérieur (6).

25. Vitrine d'exposition selon la revendication 24, caractérisée en ce que la partie inférieure (3) est de forme sensiblement cylindrique et s'étend de manière approximativement symétrique par rapport à l'axe longitudinal (5).

26. Vitrine d'exposition selon la revendication 24 ou 25, caractérisée en ce que la surface d'exposition (8) est de forme sensiblement circulaire.

27. Vitrine d'exposition selon la revendication 24 ou 26, caractérisée en ce qu'un groupe réfrigérant (73) produisant de l'air frais est disposé dans l'espace intérieur (6).

28. Vitrine d'exposition selon la revendication 27, caractérisée en ce que le groupe réfrigérant (73) est relié à au moins un serpentin (106), qui est disposé dans le secteur de la tôle intercalaire (35).

29. Vitrine d'exposition selon la revendication 28, caractérisée en ce que le serpentin (106) est disposé dans un espace de fond (107) qui s'étend en-dessous de la tôle intercalaire (35) dans le sens vertical.

30. Vitrine d'exposition selon l'une ou l'ensemble des revendications 14 à 29, caractérisée en ce qu'une cuvette (109), qui présente dans un plan de coupe horizontal une aire de section annulaire entourant la colonne creuse (14) de manière sensiblement centrée, est disposée au-dessus du fond portant (37) dans le sens vertical.

31. Vitrine d'exposition selon la revendication 30, caractérisée en ce que la cuvette (109) forme en tant que plaque de couverture (36) une partie portante.

32. Vitrine d'exposition selon la revendication 30 ou 31, caractérisée en ce qu'au moins un serpentin de refroidissement (106) est disposé dans le secteur de la cuvette (109).

33. Vitrine d'exposition selon l'une ou l'ensemble des revendications 30 à 32, caractérisée en ce qu'une isolation (108) est prévue dans le secteur de la cuvette (109) et isole celle-ci du fond portant (37).

34. Vitrine d'exposition selon l'une ou l'ensemble des revendications 30 à 33, caractérisée en ce qu'un écoulement évacuant du liquide en direction d'un récipient de captage (128) est disposé dans le secteur de la cuvette (109).

35. Vitrine d'exposition selon l'une ou l'ensemble des revendications 27 à 34, caractérisée en ce que le groupe réfrigérant (73) est relié à des conduites (74) amenant de l'air frais dans l'espace intérieur (69) de la coupole en passant par la colonne creuse (14).

36. Vitrine d'exposition selon l'une ou l'ensemble des revendications 24 à 35, caractérisée en ce que des trous d'aération (75) évacuant l'air d'extraction de l'espace intérieur (69) de la coupole sont prévus dans le secteur de la surface d'exposition (8).

37. Vitrine d'exposition selon l'une ou l'ensemble des revendications 1 à 36, caractérisée en ce qu'un pupitre de commande (82) commandant les installations électriques est disposé dans le secteur du corps de base (1).

38. Vitrine d'exposition selon la revendication 37, caractérisée en ce qu'au moins un interrupteur à clé (84) est prévu dans le secteur du pupitre de commande (82).

39. Vitrine d'exposition selon l'une ou l'ensemble des revendications 14 à 38, caractérisée en ce que la tôle intercalaire (35), la plaque de couverture (36) et le fond portant (37) sont réunis dans la surface d'exposition (8) s'étendant sensiblement dans le sens horizontal, qui est entourée par un bord (11), qui s'étend dans le secteur d'un bord supérieur (12) au-dessus de la surface d'exposition (8) dans le sens vertical et dans le secteur d'un bord inférieur (13) en-dessous de la surface d'exposition (8) dans le sens vertical.

40. Vitrine d'exposition selon l'une ou l'ensemble des revendications 3 à 39, caractérisée en ce que la coupole (2), la colonne creuse (14) et le corps de base (1) sont reliés entre eux de manière amovible.

41. Vitrine d'exposition selon la revendication 39 ou 40, caractérisée en ce que le bord supérieur (12) présente dans le secteur de sa limite supérieure dans le sens vertical une surface d'appui (92) portant la coupole (2), qui est orientée aussi bien en oblique par rapport à l'horizontale qu'en oblique par rapport à la verticale.

42. Vitrine d'exposition selon la revendication 41, caractérisée en ce que la surface d'appui (92) est plus éloignée de l'axe longitudinal (5) dans le secteur de son extrémité supérieure dans le sens vertical que dans le secteur de son extrémité inférieure dans le sens vertical.

43. Vitrine d'exposition selon la revendication 41, caractérisée en ce que la surface d'appui (92) est plus éloignée de l'axe longitudinal (5) dans le secteur de son extrémité inférieure dans le sens vertical que dans le secteur de son extrémité supérieure dans le sens vertical.

44. Vitrine d'exposition selon l'une ou l'ensemble des revendications 41 à 43, caractérisée en ce que la coupole (2) repose dans le secteur de son extrémité extérieure (90) sur la surface d'appui (92) et en ce qu'un bord (89) de la coupole (2) est conformé de manière approximativement linéaire au moins dans un secteur de son étendue.

45. Vitrine d'exposition selon l'une ou l'ensemble des revendications 2 à 44, caractérisée en ce qu'un bord (89) de la coupole (2) est recourbé vers l'intérieur par rapport à l'espace intérieur (69) de la coupole au moins dans un secteur de son étendue.

46. Vitrine d'exposition selon l'une ou l'ensemble des revendications 2 à 44, caractérisée en ce qu'un bord (89) de la coupole (2) est recourbé vers l'extérieur par rapport à l'espace intérieur (69) de la coupole au moins dans un secteur de son étendue.

47. Vitrine d'exposition selon la revendication 46, caractérisée en ce que le bord (89) de la coupole présente un bord extérieur (93), qui se rapproche de manière approximativement constante du bord (11) à partir du secteur (91) linéaire reposant sur la surface d'appui (92) et suit celui-ci sur au moins un secteur de son étendue.

48. Vitrine d'exposition selon l'une ou l'ensemble des revendications 41 à 47, caractérisée en ce qu'au moins un joint (96) assurant l'étanchéité de l'espace intérieur (69) de la coupole vis-à-vis d'un environnement (95) entourant la vitrine d'exposition est prévu dans le secteur de la surface d'appui (92).

49. Vitrine d'exposition selon l'une ou l'ensemble des revendications 46 à 48, caractérisée en ce qu'au moins une poignée (110) est prévue dans le secteur du bord (89) de la coupole.

50. Vitrine d'exposition selon l'une ou l'ensemble des revendications 24 à 49, caractérisée en ce qu'au moins un interrupteur de fin de course (111) commandant le positionnement de la tige de levage (16) est disposé dans le secteur de l'espace intérieur (6).

51. Vitrine d'exposition selon la revendication 50, caractérisée en ce que l'interrupteur de fin de course (111) est disposé dans un secteur qui s'étend entre le moteur de levage (21) et la tige de levage (16).

52. Vitrine d'exposition selon la revendication 50 ou 51, caractérisée en ce que l'interrupteur de fin de course (111) est conçu comme un interrupteur électronique évaluant l'intensité du courant d'une alimentation du moteur de levage (21).

53. Vitrine d'exposition selon l'une ou l'ensemble des revendications 18 à 52, caractérisée en ce qu'un accouplement à ressort (112) est disposé dans le secteur de l'extrémité de la broche (22) orientée vers la tige de levage (16).

54. Vitrine d'exposition selon la revendication 53, caractérisée en ce que l'accouplement à ressort (112) est conçu comme un ressort spiral disposé entre la broche (22) et la tige de levage (16).

55. Vitrine d'exposition selon l'une ou l'ensemble des revendications 24 à 54, caractérisée en ce qu'un moteur de rotation (86) faisant tourner la surface d'exposition (8) dans un plan horizontal est disposé dans le secteur de l'espace intérieur (6).

56. Vitrine d'exposition selon l'une ou l'ensemble des revendications 13 à 55, caractérisée en ce que la tige de levage (16) présente dans un plan de coupe sensiblement horizontal une section asymétrique, qui est conçue comme un guide à l'intérieur du palier (40).

57. Vitrine d'exposition selon l'une ou l'ensemble des revendications 1 à 56, caractérisée en ce que le corps de base (1) est recouvert au moins par secteurs d'une couche protectrice dans le secteur de ses surfaces extérieures orientées vers l'environnement (95).

58. Vitrine d'exposition selon l'une ou l'ensemble des revendications 1 à 57, caractérisée en ce que la coupole (2) est formée au moins par secteurs de verre acrylique.

59. Vitrine d'exposition selon l'une ou l'ensemble des revendication 49 à 58, caractérisée en ce qu'une serrure (94) reliant de manière amovible le bord extérieur (93) à la coupole (2) est disposée dans le secteur d'au moins une poignée (110).

60. Vitrine d'exposition selon l'une ou l'ensemble des revendications 30 à 59, caractérisée en ce qu'une couverture (115) entourant au moins partiellement une limite (114) du bord intérieur (113) orientée vers le haut dans le sens vertical est disposée dans le secteur d'un bord intérieur (113) de la cuvette (109) orienté vers la colonne creuse (14).

61. Vitrine d'exposition selon l'une ou l'ensemble des revendications 24 à 60, caractérisée en ce qu'au moins une porte (116) reliant l'espace intérieur (6) à l'environnement est disposée dans le secteur de la partie inférieure (3).

62. Vitrine d'exposition selon l'une ou l'ensemble des revendications 24 à 61, caractérisée en ce qu'au moins un tiroir (117) est disposé dans le secteur de la partie inférieure (3).

63. Vitrine d'exposition selon l'une ou l'ensemble des revendications 39 à 62, caractérisée en ce qu'un dispositif de suspension (118) pour de la décoration (119) est disposé dans le secteur du bord (11).

64. Vitrine d'exposition selon l'une ou l'ensemble des revendications 16 à 63, caractérisée en ce que le moteur de levage (21) est disposé dans le secteur de la colonne creuse (14).

65. Vitrine d'exposition selon l'une ou l'ensemble des revendications 16 à 64, caractérisée en ce que le moteur de levage (21) est conçu comme un moteur à basse tension.

66. Vitrine d'exposition selon l'une ou l'ensemble des revendications 37 à 65, caractérisée en ce que le pupitre de commande (82) est disposé dans le secteur d'un émetteur transmettant des signaux de commande à un récepteur disposé dans le secteur de la partie inférieure (3).
